# EUROPÄISCHE PATENTSCHRIFT

(11) **EP 1 239 966 B1**
(45) Veröffentlichungstag und Bekanntmachung des Hinweises auf die Patenterteilung: **19.01.2005**
(21) Anmeldenummer: 00927230.3
(22) Anmeldetag: 22.05.2000
(51) Int. Cl.: B02C 23/16, B02C 23/32, B07B 7/083

(54) **MÜHLENSICHTER**
MILL CLASSIFIER
SEPARATEUR DE BROYEUR

(30) Priorität: 21.12.1999 DE 19961837
(43) Veröffentlichungstag der Anmeldung: 18.09.2002
(73) Patentinhaber: Loesche GmbH, 40549 Düsseldorf (DE)
(72) Erfinder: BRUNDIEK, Horst, D-41564 Kaarst (DE); RUHKAMP, Winfried, D-41564 Kaarst (DE)
(74) Vertreter: Heim, Hans-Karl, Dipl.-Ing.
(86) Internationale Anmeldenummer: PCT/EP2000/004637
(87) Internationale Veröffentlichungsnummer: WO 2001/045849

(56) Entgegenhaltungen:
- DE-A- 3 808 023
- DE-A- 4 329 662
- FR-A- 2 642 994
- US-A- 5 624 039
- SALZBORN D ET AL: "OPERATIONAL RESULTS OF A VERTICAL ROLLER MILL MODIFIED WITH A HIGH EFFICIENCY CLASSIFIER" , RECORD OF THE CEMENT INDUSTRY TECHNICAL CONFERENCE,US,NEW YORK, IEEE, VOL. CONF. 35, PAGE(S) 329-337 XP000406813 Seite 329 -Seite 333

## Beschreibung

Die Erfindung betrifft einen Mühlensichter, insbesondere einen Wälzmühlensichter gemäß dem Oberbegriff des Anspruchs 1.

Wälzmühlensichter, welche in einer Walzenschüsselmühle oder in einer Wälzmühle, beispielsweise in einer Luftstrommühle, integriert angeordnet oder auf diese aufgesetzt sein können, können als statische oder dynamische Sichter ausgebildet sein. Bekannt sind außerdem Kombinationen eines statischen und eines dynamischen Sichters, welche dann auch als Hocheffektsichter bezeichnet werden.

Ein Hocheffektsichter ist in ZKG, 46. Jahrgang (1993) Heft 8, Seite 444 bis 450, Bild 7, beschrieben. Der Sichter weist einen zylindrischen Leistenrotor und einen konzentrisch angeordneten Leitklappenkranz auf. Hierbei soll eine möglichst effektive Tangentialströmung zwischen dem statischen Leitapparat und dem Leistenrotor erzeugt werden, damit die Grobpartikel nicht an den Rotor gelangen können. Nachteile sind ein erhöhter Druckverlust und ein zunehmender Verschleiß der Leitklappen, insbesondere bei hohen Partikelkonzentrationen.

Aus der EP 0 204 412 B1 ist ein Mühlensichter bekannt, welcher zwei übereinander angeordnete Leitklappenkränze aufweist. Die Leitklappen sind um vertikale Achsen verstellbar angeordnet, wobei die Leitklappen der Leitklappenkränze unabhängig voneinander gelagerte Achsen aufweisen. Zwischen den Leitklappenkränzen ist ein stationärer Ring vorgesehen, und die Verstelleinrichtungen sind an entgegengesetzten Enden der Leitklappen angeordnet.

Aus der FR 2 642 994 A1 ist ein Sichter mit einem Leistenrotor und einem konzentrisch angeordneten Leitklappenkranz bekannt. Zur Verbesserung der Sichtung sind die Leitschaufeln des Leitschaufelkranzes um eine vertikale Achse verstellbar. Die Leisten des Rotors sind derart ausgebildet, dass jeweils Kanäle mit einem von außen nach innen sich erweiternden Querschnitt gebildet sind, um zu erreichen, dass die Zentrifugalkräfte und Widerstandskräfte, die auf die Teilchen einer vorgebbaren Größe einwirken, nahezu über die gesamte Länge der Kanäle im Gleichgewicht sind. Die Gleichgewichtsbedingungen werden somit über das Profil der Rotorleisten, die Rotorgeschwindigkeit und die Anstellung der Leitschaufeln für verschiedene Trenndurchmesser erreicht.

Der bei den vorgenannten Mühlensichtern verwendete zylindrische Leisten- oder Stabkorbrotor weist in der Regel eine Leistenzahl auf, welche mindestens doppelt so hoch wie bei den sogenannten Standardsichtern ist, was mit relativ hohen Herstellungskosten verbunden ist. Auch die Aufhängung und Lagerung eines Stabkorbrotors unterscheidet sich von den Rotoren der Standardsichter und trägt zu den höheren Herstellungs- und Montagekosten bei.

Ein bekannter Standardsichter ist der Loesche-Kreisel-/ Korb-Sichter der Bauart LKS (ZKG, 46. Jahrgang (1993) Heft 8, S. 446, Bild 5). Dieser dynamische Sichter ist als konusförmiger Leistenrotor ausgebildet und weist einen Doppelkonusrotor mit angeschraubten Sichtleisten auf. Die schräg gestellten Rotorleisten entsprechen der Anströmung von unten und führen zu einer schwachen Umlenkung der Mahlgut-Fluid-Strömung. In Verbindung mit einer Drallströmung, welche durch die Anstellung von Schaufeln eines Schaufelkranzes der Mühle bedingt ist, und einem sich konisch nach oben erweiterndem Sichtergehäuse entsteht am Leistenrotor eine Radialströmung, welche von unten nach oben zunimmt und an dem sich konisch nach oben erweiterndem Leistenrotor zu unterschiedlichen Fliehkräften und zu einer relativ gleichmäßigen Sichtung über die gesamte Leistenlänge führt.

Aus der DE 44 23 815 C2 ist ein Hocheffektsichter bekannt, bei welchem einem Doppelkonusrotor eines Loesche-Kreisel-/ Korb-Sichters eine statische Sichtung vorgeschaltet wurde. Durch wenigstens zwei axial übereinander und verstellbar angeordnete Leitklappenkränze und eine gerichtete Umlenkung der Mahlgut-Fluid-Strömung wird ein Teil des Grobgutes abgeschieden, bevor durch den nachgeschalteten konischen Leistenrotor eine dynamische Nachsichtung erfolgt. Der Sichter weist eine verbesserte Trennschärfe und einen geringeren Energieverbrauch im Vergleich zu den Standardsichtern auf, wird jedoch nicht in jedem Fall den ständig steigenden Anforderungen an die Effizienz und an möglichst geringe Herstellungs- und Wartungskosten gerecht.

Der Erfindung liegt die **Aufgabe** zugrunde, einen Mühlensichter, insbesondere einen Wälzmühlensichter, zu schaffen, welcher bei einer besonders einfachen Konstruktion außerordentlich geringe Fertigungskosten aufweist und gleichzeitig eine große Flexibilität und Optimierung der Sichtprozesse ermöglicht.

Erfindungsgemäß wird die Aufgabe durch die Merkmale des Anspruchs 1 gelöst. Zweckmäßige und vorteilhafte Ausgestaltungen sind in der Figurenbeschreibung und in den Unteransprüchen enthalten.

Eine Grundidee der Erfindung kann darin gesehen werden, die Vorteile eines Leistenrotors eines Loesche-Kreisel-/Korb-Sichters beizubehalten und eine rein dynamische Sichtung mit Hilfe wenigstens eines Leitklappenkranzes zu erreichen, wobei die Leitklappen und die Rotorleisten derart ausgebildet und zueinander ausgerichtet sind, dass die Mahlgutpartikel nicht auf eine Umlaufbahn außerhalb des Leistenrotors gezwungen, sondern in den Leistenrotor hinein gefördert werden.

Erfindungsgemäß weisen die Leitklappen eine derartige Formgestaltung und Positionierung auf, dass keine sogenannte Zyklonströmung entsteht, sondern ein Mahlgut-Fluidgemisch ohne eine vorgeschaltete statische Sichtstufe unmittelbar dynamisch gesichtet wird.

Erfindungsgemäß ist ein Wälzmühlensichter mit einem Leistenrotor von grundsätzlich bekannter Bauart und einem konzentrisch um den Leistenrotor angeordneten Leitklappenkranz mit strömungsoptimierten Leitklappen versehen, welche um eine vertikale Drehachse verstellbar sind und einen von der Mühle aufsteigenden Mahlgut-Fluid-Strom zu einer tangentialen bis radialen Anströmung der Rotorleisten des Leistenrotors zwingen.

Dabei werden bevorzugt Rotorleisten eingesetzt, wie sie von den LKS-Sichtern bekannt sind, jedoch wenigstens im Bereich der Leitklappen senkrecht und somit parallel zu den Leitklappen angeordnet sind.

Es ist in Bezug auf die Fertigungskosten und eine effiziente Sichtung zweckmäßig, als Leistenrotor einen Doppelkonusrotor, insbesondere eines Loesche-Kreisel-/Korb-Sichters der Bauart LKS zu verwenden und diesen derart umzurüsten, dass die bekannten Rotorleisten beibehalten, jedoch zu einem zylindrischen Rotorbereich senkrecht und nicht mehr schrägstehend angeordnet sind. Indem die Rotorleisten eine radiale Dimensionierung wie bei einem LKS-Sichter aufweisen, kann die Anzahl der Rotorleisten im Vergleich zu den zylindrischen Stab-Korb-Rotoren der Hocheffektsichter deutlich reduziert werden. Es wurde gefunden, dass die Leistenzahl bei etwa einem Drittel der Leistenzahl eines Stab-Korb-Sichters und maximal bei 50 % liegen kann.

Eine trennscharfe Sichtung ohne eine vorgeschaltete statische Sichtung wird erfindungsgemäß durch wenigstens einen Leitklappenkranz mit strömungsoptimierten Leitklappen erreicht, welche eine abgerundete Anströmkante und wenigstens ein Leitblech aufweisen und welche gegenüber dem Leistenrotor derart angestellt werden, dass eine gedachte Verlängerung der Leitbleche nicht am Leistenrotor vorbei, sondern zumindest tangential an die Außenkanten der Rotorleisten oder bis radial in das Rotorzentrum führt.

Besonders vorteilhaft sind Leitklappen mit einer abgerundeten Anströmkante und wenigstens einem daran angeordneten Leitblech, derart, daß etwa parallele oder sich erweiternde Strömungskanäle zwischen jeweils zwei Leitklappen gebildet werden und die An- und Abströmung annähernd gleich ist.

In Verbindung mit der abgerundeten Anströmkante ergibt sich eine parallele Strömung ohne Einschnürung bei der Abströmung und durch eine besonders vorteilhafte stromlinienförmige Ausbildung der Leitklappen eine sich erweiternde Abströmung mit Diffusoreffekt, der mit einer Rückgewinnung von Druckenergie und damit einer Verringerung des Durchströmwiderstandes des Sichters verbunden ist. Bei ebenen Leitklappen wird dagegen zwischen zwei Leitklappen ein Strömungskanal mit Düsenwirkung gebildet.

Eine kostengünstige Fertigung, Montage und einfache Verstellung der strömungsoptimierten Leitklappen kann erreicht werden, wenn als abgerundete Anströmkante ein zylinder- oder rohrförmiger Anströmkörper, z.B. ein Anströmrohr, verwendet wird, an welchem das Leitblech tangential angeordnet, beispielsweise angeschweißt ist. Es ist auch möglich, das Leitblech indirekt, beispielsweise über ein zusätzliches Befestigungsblech an dem Anströmrohr zu befestigen. Während das Befestigungsblech, welches relativ schmal gehalten werden kann, direkt an dem Anströmrohr fixiert werden kann, kann das Leitblech lösbar an dem Befestigungsblech befestigt, beispielsweise verschraubt, werden. Bei Verschleiß des Leitbleches ist auf diese Weise ein relativ rasches, kostengünstiges Auswechseln möglich.

Zweckmäßigerweise ist das Anströmrohr kreiszylindrisch und aus einem abriebfesten Material gefertigt, und die Drehachse der Leitklappen wird von der Längsachse des Anströmrohres gebildet. Damit ist der Vorteil verbunden, dass sowohl die Halterung der Leitklappen, beispielsweise über Drehzapfen, im Bereich des Sichtergehäuses, und die Verstellung von außerhalb des Sichtergehäuses äußerst günstig durchgeführt werden kann.

Besonders vorteilhaft für Strömungskanäle mit Diffusoreffekt sind stromlinienförmig ausgebildete Leitklappen. Diese können beispielsweise von zwei Leitblechen gebildet werden, welche an dem Anströmkörper bzw. Anströmrohr tangential befestigt werden. Für Herstellung und Lagerung ist es vorteilhaft, wenn beide Leitbleche im Wesentlichen identisch ausgebildet und mit rotorseitigen Kantenbereichen aneinanderliegen, d.h. spitz auslaufen. Das zweite Blech kann jedoch auch schmaler als das Leitblech, welches dem Sichtgutstrom zugewandt ist, ausgebildet sein und mit einem anderen Anstellwinkel als das dem Sichtgutstrom zugewandte Leitblech an dem Anströmkörper befestigt sein, um einen sich öffnenden Strömungskanal mit Diffusoreffekt zu bewirken.

Es hat sich gezeigt, dass eine trennscharfe Sichtung mit einem Leistenrotor und wenigstens einem Leitklappenkranz erreicht werden kann, welche eine gleiche Anzahl von Rotorleisten bzw. Leitklappen aufweisen. Grundsätzlich können die Rotorleisten Z-förmig ausgebildet sein.

Eine vorteilhafte, strömungsoptimierte Form der Z-förmigen Rotorleisten kann erreicht werden, wenn der zu den Leitklappen gerichtete Schenkel abgerundet ausgebildet wird. Durch diese gerundete Z-Form ergibt sich ein geringerer Widerstand als bei der herkömmlichen Winkelform. Außerdem wird die Biegesteifigkeit der Rotorleisten erhöht, was sich insbesondere bei einer fliegenden Anordnung vorteilhaft auswirkt.

Um eine direkte dynamische Sichtung über möglichst den gesamten Rotorbereich zu erreichen, sind die Höhen der Leitklappen und der Rotorleisten aufeinander abgestimmt. Bei einem Leistenrotor, welcher einem umgerüsteten Doppelkonusrotor eines Loesche-Kreisel-/Korb-Sichters entspricht, ist der zylindrische Rotorbereich oberhalb eines konischen Rotorbereichs derart zu dimensionieren, dass die senkrecht stehenden Rotorleisten des zylindrischen Rotorbereichs etwa dieselbe Höhe aufweisen wie die konzentrisch angeordneten Leitklappen des Leitklappenkranzes. Der konische Rotorbereich kann vorteilhaft durch eine Abdeckung, z.B. einen Abdeckkonus, welcher zwischen dem zylindrischen und konischen Rotorbereich angeordnet wird, strömungstechnisch unwirksam gemacht werden. Da der Leistenrotor mit seinem konischen Rotorbereich bereits innerhalb des Grießerückführkonus arbeitet, ist es nicht erforderlich, diesen Bereich bzw. die konischen Leistenenden mantelförmig abzudecken.

Zweckmäßigerweise werden für den erfindungsgemäßen Mühlensichter nicht nur die Rotorleisten des Leistenrotors wie beim LKS ausgebildet, sondern es können auch das Sichtergehäuse, zumindest das Oberteil des Sichtergehäuses, die Lagerpatrone und auch der Antrieb und die Antriebswelle wie bei einem Loesche-Kreisel-/Korb-Sichter ausgebildet werden. Dabei ist es vorteilhaft, dass der untere Konus des Doppelkonusrotors entfallen und die Antriebswelle verkürzt ausgebildet werden kann. Das vom LKS-Sichter bekannte Sichtergehäuse kann grundsätzlich übernommen werden, wobei jedoch der Raum für die aufsteigende MahlgutFluid-Strömung über die Höhe des Leitklappenkranzes verengt wird, wodurch der Partikelstrom in die Strömungskanäle des Leitklappenkranzes hinein beschleunigt wird.

Der erfindungsgemäße Mühlensichter ermöglicht es, die gesamten Mahlgutpartikel von Feingut bis Grobgut dem Leistenrotor zu einer rein dynamischen Sichtung zuzuführen. Dieser Partikelstrom wird nach dem Passieren des Mahlspaltes zwischen den Mahlwalzen und der Mahlbahn in den Fluid-Strom geschleudert, strömt als Mahlgut-Fluid-Strom an der Peripherie der Mahlschüssel aufwärts und wird durch den Leitklappenkranz ohne vorherige Abtrennung von Grobpartikeln in den Leistenrotor transportiert. Der Leistenrotor sondert durch Fliehkrafttrennung die Grobpartikel aus dem Gesamtpartikelstrom aus, indem die Grobpartikel von dem Leistenrotor gegen die Leitklappenenden geschleudert werden, wo sie durch Schwerkraft als Überkorn in den Grießerückführkonus fallen.

Es liegt im Rahmen der Erfindung, mehr als einen Leitklappenkranz über die Höhe des zylindrischen Rotorbereichs des Leistenrotors vorzusehen und die Leitklappen jedes Leitklappenkranzes mit einer Verstelleinrichtung auszurüsten.

Es ist vorteilhaft, unter dem Leitklappenkranz einen Stützring anzuordnen.

Außerdem liegt es im Rahmen der Erfindung, anstelle eines umgerüsteten Rotors eines Loesche-Kreisel-/Korb-Sichters einen Stabkorbsichter eines Hocheffektsichters einzusetzen und mit konzentrisch angeordneten, strömungsoptimierten Leitklappen gemäß der vorliegenden Erfindung zu versehen.

Wesentliche Vorteile des erfindungsgemäßen Mühlensichters sind relativ geringe Herstellungs-, Montage- und Lagerungskosten infolge der möglichen Umrüstung eines LKS. Außerdem kann durch die mögliche Umrüstung eines LKS rasch und ohne großen Aufwand entsprechenden Kundenwünschen nach einem trennscharfen, kostengünstigen Mühlensichter entsprochen werden.

Die Erfindung wird nachstehend anhand einer Zeichnung weiter erläutert; in dieser zeigen in einer stark schematisierten Darstellung
- Fig. 1: einen erfindungsgemäßen Mühlensichter mit einem Leitklappenkranz;
- Fig. 2: eine zweite Variante eines erfindungsgemäßen Mühlensichters mit einem Leitklappenkranz;
- Fig. 3: einen Ausschnitt eines Leistenrotors und vergrößert dargestellte Leitklappen eines Leitklappenkranzes;
- Fig. 4: eine zweite Variante von Leitklappen und
- Fig. 5: eine stark schematisierte Darstellung von Leitklappen und Rotorleisten eines Leistenrotors gemäß Figur 1 und 2.

Ein in Figur 1 und in Figur 2 dargestellter Mühlensichter ist ein Wälzmühlensichter 2, welcher auf eine Wälzmühle aufgesetzt werden kann. Die Wälzmühle ist durch Mahlwalzen 37 und eine Mahlbahn 39 angedeutet.

Der Wälzmühlensichter 2 weist in einem Sichtergehäuse 23 mit einem Oberteil 25 ein dynamisches Sichterteil 6 und einen statischen Leitklappenkranz 4 für ein aufwärts strömendes Mahlgut-Fluid-Gemisch 3 auf. Die Zuführung des zu mahlenden Aufgabeguts erfolgt über ein Aufgaberohr 30, welches seitlich am Sichtergehäuse 23 angeordnet ist und nahezu bis zu einer Austragsöffnung 33 eines Grießekonus 31 reicht, so dass das Aufgabegut zusammen mit den von dem dynamischen Sichterteil 6 abgewiesenen Grießen bzw. Grobgutpartikeln 32 einem rotierenden Mahlteller 39 und Mahlwalzen 37 zugeführt wird.

Als dynamisches Sichterteil 6 ist ein an sich bekannter Leistenrotor 16 mit einem zylindrischen Rotorbereich 8 und einem konischen Rotorbereich 18 eingesetzt, welcher in Bezug auf Anzahl und Ausbildung, insbesondere in Bezug auf die radiale Breite der Rotorleisten 7, sowie in Bezug auf eine Lagerpatrone 24, einem darüber befindlichen, nicht dargestellten Antrieb sowie eine Antriebswelle 26 im Wesentlichen einem Doppelkonusrotor eines Loesche-Kreisel-/ Korb-Sichters entspricht. Der konische Rotorbereich 18 wird durch eine Verblendung, welche durch einen Abdeckkonus 28 in Verbindung mit dem Grießekonus 31 gebildet wird, unwirksam gemacht. Während in dem oberen zylindrischen Rotorbereich 8 in Verbindung mit den strömungsoptimierten Leitklappen 5 des Leitklappenkranzes 4 eine rein dynamische Sichtung erfolgt, sichern die schräg stehenden Sichtleisten des konischen Rotorbereiches 18 die mechanische Verbindung zu dem Doppelkonusrotor 35.

Auch das Sichtergehäuse 23 und das Oberteil 25 des Sichtergehäuses 23 wurden prinzipiell von dem Loesche-Kreisel-/ KorbSichter, einem Standardsichter, übernommen, wobei sich jedoch das Sichtergehäuse 23 im Bereich des zylindrischen Rotorbereichs 8 nach oben verjüngt bzw. verengt und sich eine "eingezogene" Gehäuseform 38 ergibt.

Der in Figur 2 gezeigte Mühlensichter 2 entspricht hinsichtlich des Sichtergehäuses 23 bis auf die eingezogene Gehäuseform 38 und in Bezug auf das Sichtergehäuse-Oberteil 25, die Lagerpatrone 24, Antriebswelle 26 sowie in Form und radialer Ausdehnung der Rotorleisten 7 ebenfalls dem bekannten vorgenannten LKS-Standardsichter, weist jedoch im Gegensatz zum Sichter nach Fig. 1 keinen konischen Rotorbereich 18, sondern nur noch einen zylindrischen Rotorbereich 8 mit senkrecht stehenden Rotorleisten 7 in dem sich verengenden Gehäuse 38 auf. Ein Doppelkonus 35, wie beim Mühlensichter 2 gemäß Figur 1, ist nicht mehr vorhanden. Übereinstimmende Merkmale der Mühlensichter 2 gemäß Figur 1 und 2 sind mit identischen Bezugszeichen versehen.

Der Leitklappenkranz 4 der Mühlensichter 2 in den Figuren 1 und 2 ist mit strömungsoptimierten Leitklappen 5 versehen, welche um eine vertikale Drehachse 9 verstellt werden können (siehe Fig. 3 bis 5). Um eine dynamische Sichtung des Mahlgut-Fluid-Gemisches 3 und eine Trennung in Grobgut 32 und Feingut 34 durch Abweisung an den Rotorleisten 7 des Leistenrotors 16 zu erreichen, sind die Leitklappen 5 derart ausgebildet und angeordnet, dass in einem Sichtraum 20 zwischen dem Leistenrotor 16 und dem Leitklappenkranz 4 keine Zentrifugalströmung, sondern eine tangentiale Anströmung bis radiale Anströmung des Leistenrotors 16 erfolgt (siehe Fig. 3 und 5).

Strömungsoptimierte Leitklappen 5 des Leitklappenkranzes 4 sind beispielhaft in den Figuren 3 bis 5 gezeigt. In einer ersten Ausbildungsvariante sind in Fig. 3 die im Vergleich zu den Rotorleisten 7 vergrößert dargestellten Leitklappen 5 mit einer abgerundeten Anströmkante 10 und einem Leitblech 11 versehen, welches direkt und tangential an der abgerundeten Anströmkante 10 befestigt ist. Derartige Leitklappen 5 sind in Figur 3 als untere Leitklappen gezeigt, während die zwei oberen Leitklappen 5 stromlinienförmig ausgebildet sind und neben dem Leitblech 11, welches dem Mahlgut-Fluid-Gemisch 3 bzw. dem Sichtgutstrom zugewandt ist, noch ein Blech 12 aufweisen. Das Blech 12, welches dem Sichtgutstrom abgewandt ist, ist ebenfalls tangential an der abgerundeten Anströmkante 10, welches vorteilhafterweise ein kreisrundes Anströmrohr ist, befestigt.

Um einen sich öffnenden Strömungskanal 13 zwischen zwei Leitklappen 5 zu bewirken, kann das zweite Blech 12 mit einem unterschiedlichen Anstellwinkel als das Leitblech 11 an der Anströmkante 10 befestigt werden. Leitblech 11 und Blech 12 der zwei oberen stromlinienförmigen Leitklappen 5 der Fig. 3 sind weitgehend identisch ausgebildet und liegen mit rotorseitigen Kantenbereichen 21, 22 aneinander an und laufen somit "spitz" aus. Stromlinienförmige Leitklappen 5 sind jedoch nicht auf diese Ausbildungsvariante beschränkt.

Figur 4 zeigt alternativ ausgebildete Leitklappen 5 mit einem Anströmrohr 10, einer vertikalen Drehachse 9 auf der Längsachse des Anströmrohrs 10, mit einem Leitblech 11 und einem Blech 12. Im Gegensatz zu den in Figur 3 gezeigten Leitklappen 5 ist das Leitblech 11 nicht direkt an dem Anströmrohr 10, sondern über ein zusätzliches Befestigungsblech 17 und lösbar an diesem befestigt. Auf diese Weise kann das dem Verschleiß ausgesetzte Leitblech 11 ausgewechselt und erneuert werden. Zweckmäßigerweise ist sowohl das Leitblech 11 als auch das Anströmrohr 10 aus einem abriebfesten Material gefertigt oder weist zumindest teilweise eine abriebfeste Beschichtung und/oder Oberflächenstruktur auf. Auch das Blech 12 und/oder das zusätzliche Befestigungsblech 17 können abriebfest ausgebildet sein. Figur 4 verdeutlicht, dass die Anstellwinkel des indirekt befestigten Leitblechs 11 und/oder des Blechs 12 gleich oder unterschiedlich gewählt werden können, wodurch entweder parallele oder sich erweiternde Strömungskanäle 13 gebildet werden und eine Sichtung entsprechend den jeweiligen Anforderungen erreicht werden kann.

In Figur 5 sind beispielhaft zwei Rotorleisten 7 eines Leistenrotors 16 dargestellt. Die Rotorleisten 7 sind grundsätzlich Z-förmig ausgebildet, weisen jedoch an ihrem den Leitklappenkranz 4 zugewandten Ende einen abgerundeten Schenkel 27 auf, welcher zu einem geringeren Widerstand und zu einer höheren Biegesteifigkeit führt. Die in Fig. 5 gezeigten Leitklappen 5 weisen als abgerundete Anströmkante 10 ebenfalls ein Anströmrohr auf, dessen vertikale Achse die Drehachse 9 der Leitklappen 5 bildet. Die Leitklappen 5 sind mit einem Leitblech 11 versehen, welches indirekt, nämlich über Befestigungseinrichtungen, beispielsweise Befestigungsbleche 17, an dem Anströmrohr 10 gehalten wird. Während die in Fig. 4 gezeigten Befestigungsbleche 17 abgewinkelt ausgebildet sind, werden für die Leitklappen 5 gemäß Fig. 5 ebene Befestigungsbleche 17 verwendet, welche tangential an dem Anströmrohr 10 befestigt, beispielsweise angeschweißt, sind.

Die für eine rein dynamische Sichtung des Mühlensichters 2 vorgesehene Anstellung des Leitklappenkranzes 4 in Bezug auf die Rotorleisten 7 geht aus den Fig. 3 und 5 hervor. Die Leitklappen 5 mit direkt oder indirekt am Anströmrohr 10 befestigten Leitblechen 11 oder die stromlinienförmig ausgebildeten Leitklappen 5, z.B. mit einem Leitblech 11 und einem Blech 12, sind derart ausgerichtet, dass ihre gedachten Verlängerungen, welche mit durchgezogenen Linien dargestellt sind, nicht am Leistenrotor 16 vorbei, sondern tangential an die Außenkanten der Rotorleisten 7 bis radial in Richtung auf das Zentrum des Leistenrotors 16 führen.

In den Figuren 3 und 5 sind die Leitklappen 5 in einem Winkel von etwa 60° angestellt, so dass eine Anströmung der radial ausgerichteten Rotorleisten 7 und eine Abweisung der Grobgutpartikel 32 erfolgt, während die Feingutpartikel in den Leistenrotor 16 gelangen. In Figur 5 ist an der unteren Leitklappe 5 gezeigt, dass die Grobgutpartikel 32 von den Z-förmigen Rotorleisten 7 in Richtung Leitklappe 5 geschleudert und in diesem strömungsminimierten Bereich nach unten in den Grießekonus 31 (siehe Fig. 1 und 2) fallen. Figur 3 und insbesondere Figur 5 verdeutlichen außerdem die Ausbildung von etwa parallelen Strömungskanälen 13 mit einer annähernd gleichen Anströmung 14 und Abströmung 15 aufgrund der strömungsoptimierten Leitklappen 5 mit Leitblechen 11 und einem Anströmkörper 10. Dagegen ergeben sich bei Leitklappen ohne Anströmkörper zwangsläufig sich verengende Strömungskanäle mit einem Düseneffekt bei der Abströmung, was in Fig. 5 mit strichlierten Linien gezeigt ist. In den parallelen Strömungskanälen 13 oder auch in sich erweiternden Strömungskanälen, bei welchem ein vorteilhafter Diffusoreffekt eintritt und eine Rückgewinnung von Druckenergie zu verzeichnen ist, wird die Gesamtheit der Partikel des Mahlgut-Fluid-Stroms aus der Wälzmühle, d.h. Feingut bis Grobgut, ohne vorherige Abtrennung von Grobpartikeln in den Leistenrotor 16 transportiert. In dem Leistenrotor 16 werden dann die Grobgutpartikel 32 durch Fliehkrafttrennung vom Rotor 16 ausgesondert, indem sie gegen die Leitklappen 5, d.h. gegen gepanzerte Leitbleche 11 oder Bleche 12 (siehe Fig. 3 bis 5) geschleudert werden. Durch Schwerkraft fallen die Grobgutpartikel 32 im Sichtraum 20 als Überkorn in den Grießekonus 31 und werden zur Mahlbahn zurückgeführt.

## Patentansprüche

1. Mühlensichter, insbesondere Wälzmühlensichter,
mit einem dynamischen Sichterteil (6) und einem Leitklappenkranz (4) für einen aufsteigenden Mahlgut-Fluid-Strom,
der Leitklappenkranz (4) weist Leitklappen (5) auf, welche um vertikale Drehachsen (9) verstellbar sind, und
der dynamische Sichterteil (6) ist ein Leistenrotor (16) mit Rotorleisten (7), welche unter Ausbildung eines Sichtraums (20) von den Leitklappen (5) des Leitklappenkranzes (4) konzentrisch umgeben sind, wobei der Leistenrotor (16) wenigstens bereichsweise zylindrisch ausgebildet ist und einen zylindrischen Rotorbereich (8) mit senkrecht angeordneten Rotorleisten (7) aufweist,
**dadurch gekennzeichnet,**
**dass** die Leitklappen (5) des Leitklappenkranzes (4) eine strömungsoptimierte Form mit einer abgerundeten Anströmkante (10) und wenigstens einem Leitblech (11) aufweisen,
**dass** im Bereich der abgerundeten Anströmkante (10) die Drehachse (9) ausgebildet ist,
**dass** die Leitklappen (5) zu einer tangentialen bis radialen Anströmung des zylindrischen Rotorbereichs (8) verstellbar sind und
**dass** von jeweils zwei Leitklappen (5) ein paralleler oder ein sich erweiternder Strömungskanal (13) mit Diffusoreffekt gebildet ist.

2. Mühlensichter nach Anspruch 1,
**dadurch gekennzeichnet,**
**dass** die Leitklappen (5) als abgerundete Anströmkante einen Anströmkörper, insbesondere ein Anströmrohr (10) aufweisen und das Leitblech (11) direkt und tangential an dem Anströmrohr (10) angeordnet ist.

3. Mühlensichter nach Anspruch 1 oder 2,
**dadurch gekennzeichnet,**
**dass** das Leitblech (11) indirekt und über Befestigungselemente, insbesondere Befestigungsbleche (17), an dem Anströmrohr (10) befestigt ist.

4. Mühlensichter nach Ansprüche 2 oder 3,
**dadurch gekennzeichnet,**
**dass** das Anströmrohr (10) der Leitklappen (5) kreiszylindrisch ausgebildet und die Drehachse (9) der Leitklappen (5) von der Längsachse des Anströmrohres (10) gebildet ist.

5. Mühlensichter nach einem der Ansprüche 2 bis 4,
**dadurch gekennzeichnet,**
**dass** die strömungsoptimierten Leitklappen (5) stromlinienförmig ausgebildet sind und beispielsweise neben dem Leitblech (11) ein weiteres Blech (12) tangential an dem Anströmrohr (10) angeordnet ist.

6. Mühlensichter nach einem der vorhergehenden Ansprüche,
**dadurch gekennzeichnet,**
**dass** das Leitblech (11), welches den Grobgutpartikeln (32) aus dem dynamischen Sichterteil (7) zugewandt ist, wenigstens teilweise aus einem verschleißfesten Material besteht oder eine verschleißfeste Beschichtung aufweist.

7. Mühlensichter nach Anspruch 5 oder 6,
**dadurch gekennzeichnet,**
**dass** das Blech (12) nahezu identisch zu dem Leitblech (11) ausgebildet ist.

8. Mühlensichter nach Anspruch 5 oder 6,
**dadurch gekennzeichnet,**
**dass** das Blech (12) für einen sich erweiternden Strömungskanal (13) im Vergleich zu dem Leitblech (11) mit einem unterschiedlichen Anstellwinkel an dem Anströmrohr (10) angeordnet ist.

9. Mühlensichter nach einem der Ansprüche 5 bis 8,
**dadurch gekennzeichnet,**
**dass** das Leitblech (11) und das Blech (12) mit rotorseitigen Kantenbereichen (21, 22) nahezu aneinanderliegen.

10. Mühlensichter nach einem der vorhergehenden Ansprüche,
**dadurch gekennzeichnet,**
**dass** die Rotorleisten (7) des Leistenrotors (16) Z-förmig ausgebildet sind und leitklappenseitig einen abgerundeten Schenkel (27) aufweisen.

11. Mühlensichter nach einem der vorhergehenden Ansprüche,
**dadurch gekennzeichnet,**
**dass** als Leistenrotor (16) ein Doppelkonusrotor (16) eines Kreiselsichters mit schräg stehenden Rotorleisten an einem unteren Konus vorgesehen ist, welcher derart umgerüstet ist, das die Rotorleisten zu einem zylindrischen Rotorbereich (8) senkrecht angeordnet sind, und dass der Leistenrotor (16) neben dem zylindrischen Rotorbereich (8) einen konischen Rotorbereich (18) aufweist, welcher strömungstechnisch unwirksam gemacht ist.

12. Mühlensichter nach Anspruch 11,
**dadurch gekennzeichnet,**
**dass** der umgerüstete Doppelkonusrotor (16) Rotorleisten (7) aufweist, welche oberhalb des konischen Rotorbereichs (18) nahezu senkrecht verlaufen und den zylindrischen Rotorbereich (8) bilden, und dass der konische Rotorbereich (18) von einem Abdeckkonus (28) abgedeckt ist.

13. Mühlensichter nach Anspruch 11 oder 12,
**dadurch gekennzeichnet,**
**dass** die Rotorleisten (7) des zylindrischen Rotorbereichs (8) für eine zylindrische Hüllfläche (40) koaxial zum Leitklappenkranz (4) eine Höhe aufweisen, welche der Höhe der Leitklappen (5) des statischen Sichters (4) entspricht.

14. Mühlensichter nach einem der Ansprüche 1 bis 10,
**dadurch gekennzeichnet,**
**dass** als Leistenrotor (16) ein Stabkorbsichter-Rotor (19) mit senkrecht ausgerichteten Rotorleisten (7) eingesetzt ist.

15. Mühlensichter nach einem der vorhergehenden Ansprüche,
**dadurch gekennzeichnet,**
**dass** ein Sichtergehäuse-Oberteil (25), eine Lagerpatrone (24), ein Antrieb, welcher oberhalb der Lagerpatrone (24) angeordnet ist, eine Antriebswelle (26) und ein Sichtergehäuse (23) eingesetzt sind, wobei das Sichtergehäuse (23) sich über die Höhe des Leitklappenkranzes (4) konisch verjüngt.

## Claims

1. Mill classifier, particularly roller mill classifier, with a dynamic classifier part (6) and a guide vane ring (4) for a rising grinding material-fluid flow, the guide vane ring (4) has guide vanes (5), which are adjustable about vertical rotation axes (9) and the dynamic classifier part (6) is a strip rotor (16) with rotor strips (7), which are concentrically surrounded by the guide vanes (5) of the guide vane ring (4), accompanied by the formation of a classifying area (20), whereby the strip rotor (16) is at least zonally cylindrically constructed and has a cylindrical rotor area (8) with vertical rotor strips,
**characterized in that**
the guide vanes (5) of the guide vane ring (4) have a flow-optimized shape with a rounded leading edge (10) and at least one guide plate (11),
that the rotation axis (19) is formed in the area of the rounded leading edge (10),
that the guide vanes (5) are adjustable to a direction tangential and a direction radial to the cylindrical rotor area (8) and
that by in each case two guide vanes (5) is formed a parallel or widening flow channel (13) with diffuser effect.

2. Mill classifier according to claim 1,
**characterized in that**
the guide vanes (5) as a rounded leading edge have an incident flow body, particularly an incident flow tube (10) and the guide plate (11) is arranged directly and tangentially at the incident flow tube (10).

3. Mill classifier according to claim 1 or 2,
**characterized in that**
the guide plate (11) is fastened indirectly and by means of fastening elements, particularly fastening plates (17) to the incident flow tube (10).

4. Mill classifier according to claim 2 or 3,
**characterized in that**
the incident flow tube (10) of the guide vanes (5) has a circular cylindrical construction and the rotation axis (9) of the guide vanes (5) is formed by the longitudinal axis of the incident flow tube (10).

5. Mill classifier according to one of the claims 2 to 4,
**characterized in that**
the flow-optimized guide vanes (5) have a streamlined construction and e.g. besides the guide plate (11) a further plate (12) is arranged tangentially to the incident flow tube (10).

6. Mill classifier according to one of the preceding claims,
**characterized in that**
the guide plate (11) facing the coarse material particles (32) from the dynamic classifier part (7) is at least partly made from a wear-resistant material or has a wear-resistant coating.

7. Mill classifier according to claim 5 or 6,
**characterized in that**
the plate (12) has an almost identical construction to the guide plate (11).

8. Mill classifier according to claim 5 or 6,
**characterized in that**
for a widening flow channel (13), compared with the guide plate (11), the plate (12) is located at the incident flow tube (10) with a different setting angle.

9. Mill classifier according to one of the claims 5 to 8, **characterized in that**
the guide plate (11) and the plate (12) are almost in engagement with rotor-side edges areas (21, 22).

10. Mill classifier according to one of the preceding claims,
**characterized in that**
the rotor strips (7) of the strip rotor (16) have a Z-shaped constuction and on the guide vane side have a rounded leg (27).

11. Mill classifier according to one of the preceding claims,
**characterized in that**
the strip rotor (16) is constituted by a double cone rotor (16) of a centrifugal classifier having inclined rotor strips at a lower cone and being retooled such that the rotor strips are vertically arranged to a cylindrical rotor area (8),
and that the strip rotor (16) has in addition to the cylindrical rotor area (8) a conical rotor area (18), which is made hydraulically ineffective.

12. Mill classifier according to claim 11,
**characterized in that**
the retooled double cone rotor (16) has rotor strips (7), which are virtually vertical above the conical rotor area (18) and form the cylindrical rotor area (8) and that the conical rotor area (18) is covered by a cover cone (28).

13. Mill classifier according to claim 11 or 12,
**characterized in that**
the rotor strips (7) of the cylindrical rotor area (8) for a cylindrical envelope (40) coaxial to the guide vane ring (4) have a height corresponding to the height of the guide vanes (5) of the static classifier (4).

14. Mill classifier according to one of the claims 1 to 10,
**characterized in that**
a rod basket classifier rotor (19) with vertical rotor strips (7) is used as strip rotor (16).

15. Mill classifier according to one of the preceding claims,
**characterized in that**
a classifier housing upper part (25), a bearing collet (24), a drive positioned above the bearing collet (24), a driving shaft (26) and a classifier housing (23) are used, whereby the classifier housing (23) tapers conically over the height of the guide vane ring (4).

## Revendications

1. Séparateur de broyeur, en particulier séparateur de broyeur à rouleaux,
avec une partie de séparateur dynamique (6) et une couronne de clapets de guidage (4) pour un courant ascendant de fluide et de matière à broyer, et dont
la couronne de clapets de guidage (4) présente des clapets de guidage (5), qui sont réglables autour d'axes de rotation verticaux (9),
la partie de broyeur dynamique (6) est un rotor à barres (16) avec des barres de rotor (7), qui sont entourées de façon concentrique par les clapets de guidage (5) de la couronne de clapets de guidage (4) en formant une chambre de séparation (20), le rotor à barres (16) étant au moins localement cylindrique et présentant une région de rotor cylindrique (8) avec des barres de rotor (7) disposées verticalement,
**caractérisé en ce que**
les clapets de guidage (5) de la couronne de clapets de guidage (4) présentent une forme optimisée pour l'écoulement avec une arête d'attaque arrondie (10) et au moins un déflecteur (11),
l'axe de rotation (9) est formé dans la région de l'arête d'attaque arrondie (10),
les clapets de guidage (5) sont réglables d'une arrivée tangentielle à une arrivée radiale dans la région de rotor cylindrique (8), et
un canal d'écoulement (13) parallèle ou s'évasant avec un effet de diffuseur est chaque fois formé par deux clapets de guidage (5).

2. Séparateur de broyeur selon la revendication 1,
**caractérisé en ce que**
les clapets de guidage (5) présentent comme arête d'attaque arrondie un corps d'attaque, en particulier un tube d'attaque (10) et le déflecteur (11) est disposé directement et tangentiellement sur le tube d'attaque (10).

3. Séparateur de broyeur selon la revendication 1 ou 2,
**caractérisé en ce que**
le déflecteur (11) est fixé indirectement et par l'intermédiaire d'éléments de fixation, en particulier des tôles de fixation (17), sur le tube d'attaque (10).

4. Séparateur de broyeur selon les revendications 2 ou 3,
**caractérisé en ce que**
le tube d'attaque (10) des clapets de guidage (5) est de forme cylindrique circulaire et l'axe de rotation (9) des clapets de guidage (5) est formé par l'axe longitudinal du tube d'attaque (10).

5. Séparateur de broyeur selon l'une quelconque des revendications 2 à 4,
**caractérisé en ce que**
les clapets de guidage (5) optimisés pour l'écoulement présentent la forme de lignes de courant et une autre tôle (12) est disposée par exemple à côté du déflecteur (11) tangentiellement au tube d'attaque (10).

6. Séparateur de broyeur selon l'une quelconque des revendications précédentes,
**caractérisé en ce que**
le déflecteur (11), qui est tourné vers les grosses particules (32) sortant de la partie de séparateur dynamique (7), se compose au moins en partie d'une matière résistant à l'usure ou présente un revêtement résistant à l'usure.

7. Séparateur de broyeur selon la revendication 5 ou 6,
**caractérisé en ce que**
la tôle (12) a une forme pratiquement identique au déflecteur (11).

8. Séparateur de broyeur selon la revendication 5 ou 6,
**caractérisé en ce que**
la tôle (12) est disposée avec un angle d'application différent sur le tube d'attaque (10) par comparaison avec le déflecteur (11) pour former un canal d'écoulement qui s'évase (13).

9. Séparateur de broyeur selon l'une quelconque des revendications 5 à 8,
**caractérisé en ce que**
le déflecteur (11) et la tôle (12) sont presque appliqués l'un sur l'autre avec des régions d'arête (21, 22) du côté du rotor.

10. Séparateur de broyeur selon l'une quelconque des revendications précédentes,
**caractérisé en ce que**
les barres de rotor (7) du rotor à barres (16) sont en forme de Z et présentent du côté des clapets de guidage une branche arrondie (27).

11. Séparateur de broyeur selon l'une quelconque des revendications précédentes,
**caractérisé en ce qu'**
il est prévu comme rotor à barres (16) un rotor à double cône (16) d'un séparateur gyroscopique avec des barres de rotor plantées en oblique sur un cône inférieur, qui est converti de telle façon que les barres de rotor soient disposées vertical pour une région de rotor cylindrique (8), et le rotor à barres (16) présente à côté de la région de rotor cylindrique (8) une région de rotor conique (18), qui est rendue inactive au point de vue technique de l'écoulement.

12. Séparateur de broyeur selon la revendication 11,
**caractérisé en ce que**
le rotor à double cône converti (16) présente des barres de rotor (7), qui sont pratiquement verticales au-dessus de la région de rotor conique (18) et forment la région de rotor cylindrique (8), et la région de rotor conique (18) est recouverte par un cône de couverture (28).

13. Séparateur de broyeur selon la revendication 11 ou 12,
**caractérisé en ce que**
les barres de rotor (7) de la région de rotor cylindrique (8) présentent, pour former une surface d'enveloppe cylindrique (40) coaxiale à la couronne de clapets de guidage (4), une hauteur qui correspond à la hauteur des clapets de guidage (5) du séparateur statique (4).

14. Séparateur de broyeur selon l'une quelconque des revendications 1 à 10,
**caractérisé en ce que**
l'on utilise comme rotor à barres (16) un rotor à séparateur en panier à barres (19) avec des barres de rotor (7) orientées verticalement.

15. Séparateur de broyeur selon l'une quelconque des revendications précédentes,
**caractérisé en ce que**
l'on emploie une partie supérieure d'enceinte de séparateur (25), une cartouche de palier (24), un entraînement, qui est disposé au-dessus de la cartouche de palier (24), un arbre d'entraînement (26) et une enceinte de séparateur (23), l'enceinte de séparateur (23) se rétrécissant en forme de cône sur la hauteur de la couronne de clapets de guidage (4).
